# FASCICULE DE BREVET EUROPEEN

(11) **EP 2 105 808 B1**
(45) Date de publication et mention de la délivrance du brevet: **16.02.2011**
(21) Numéro de dépôt: 08005729.2
(22) Date de dépôt: 27.03.2008
(51) Int. Cl.: G04B 19/06, G04B 45/00

(54) **Cadran pour pièce d' horlogerie**
Zifferblatt für eine Uhr
Dial for a timepiece

(43) Date de publication de la demande: 30.09.2009
(73) Titulaire: Richemont International S.A., 1752 Villars-sur-Glâne (CH)
(72) Inventeur: Selmoni, Christian, 1095 Lutry (CH)
(74) Mandataire: Micheli & Cie SA

(56) Documents cités:
- EP-A- 1 868 046
- WO-A-2006/133810
- US-A- 5 734 628

## Description

La présente invention concerne un cadran pour une pièce d'horlogerie telle qu'une montre-bracelet.

Un cadran d'horlogerie comporte un certain nombre d'inscriptions. Ces inscriptions comprennent généralement au moins des indications ou repères des heures, sous forme d'une graduation, d'index, de chiffres, etc. et la marque du fabricant. D'autres inscriptions peuvent être prévues, telles que des indications des minutes, des secondes, de la date, de la réserve de marche, etc. Toutes ces inscriptions prennent bien entendu de la place sur le cadran et il n'est pas toujours facile de les disposer de façon suffisamment lisible compte tenu de la surface disponible.

On connaît par le document US 5734628 un cadran d'horlogerie multicouche comprenant des substrats en verre, des couches d'électrode transparentes et des couches électrochromiques permettant de modifier la couleur du cadran.

La présente invention vise à proposer un cadran qui puisse comporter une quantité accrue d'inscriptions et qui puisse comporter notamment des inscriptions supplémentaires liées à la sécurité, ayant une résolution très élevée, et/ou produisant un effet esthétique.

A cette fin, il est prévu un cadran pour pièce d'horlogerie, comprenant des première et deuxième couches transparentes faites en des matériaux différents, caractérisé en ce qu'il comprend des inscriptions prévues sur au moins une surface de chacune de ces couches.

Par la superposition de couches transparentes portant chacune des inscriptions, il est possible d'augmenter de manière significative la quantité d'inscriptions présentées. La distinction entre les inscriptions de la première couche et celles de la deuxième couche s'opère par l'effet de profondeur et de relief créé par la superposition des couches.

Le fait que les première et deuxième couches soient réalisées dans des matériaux différents permet l'utilisation de techniques d'inscription différentes pour ces deux couches, adaptées aux matériaux respectifs, pour favoriser la distinction, la lisibilité et la précision des inscriptions.

De préférence, des inscriptions sont prévues sur les deux surfaces d'au moins une des couches.

Typiquement, les inscriptions de l'une au moins des couches, de préférence de chacune des couches, comprennent des indications permettant la lecture d'une information en coopération avec au moins un organe indicateur mobile de la pièce d'horlogerie. Ces indications sont par exemple des chiffres, des index ou des graduations. Lorsque les deux couches comportent de telles indications, ces dernières peuvent être proches les unes des autres en vue de dessus, voire chevauchantes, car elles sont séparées en hauteur, ce qui les rend distinguables notamment lorsqu'elles sont vues de biais.

Les inscriptions de l'une au moins des couches peuvent comprendre des informations de sécurité, sous la forme par exemple d'au moins un micro-texte et/ou d'au moins un dessin. Ces informations peuvent être visibles ou invisibles. Par « invisible » on entend que ces informations ne peuvent être vues dans des conditions d'éclairage normales mais deviennent visibles dans des conditions spécifiques, par exemple lorsqu'elles sont éclairées par de la lumière ultra-violette.

Le cadran peut comprendre au moins une zone transparente pour rendre visible une partie au moins d'un mécanisme, tel que le mouvement, de la pièce d'horlogerie. Des effets optiques particuliers peuvent être produits, dans un but esthétique, en jouant sur la manière avec laquelle la lumière transmise à travers le cadran interagit avec des pièces décorées du mécanisme.

Dans un mode de réalisation particulier, l'une des première et deuxième couches est en un matériau plus rigide que celui de l'autre couche. Les inscriptions prévues sur la couche en un matériau plus rigide peuvent comprendre des inscriptions formées par dépôt métallique et/ou par gravure. Les inscriptions prévues sur l'autre couche peuvent comprendre des inscriptions formées par impression, par exemple par la technique de l'offset ou de la taille-douce (intaglio), et donc si souhaité en une résolution plus élevée que celles réalisables avec les procédés d'inscription utilisables sur la couche en un matériau plus rigide. La couche en un matériau plus rigide est par exemple en verre minéral ou en saphir, de préférence en saphir, et l'autre couche en polymère, de préférence en polypropylène.

Les couches sont typiquement fixées l'une à l'autre au moyen d'une colle transparente.

La présente invention propose également une pièce d'horlogerie comprenant une boîte et un cadran tel que défini ci-dessus, le cadran étant entouré et tenu dans la boîte par un joint. Avantageusement, pour assurer une bonne tenue du cadran, le joint est contraint de telle sorte qu'une de ses extrémités soit pliée et rabattue contre le cadran pour serrer le cadran contre une pièce de support de la pièce d'horlogerie.

D'autres caractéristiques et avantages de la présente invention apparaîtront à la lecture de la description détaillée suivante faite en référence aux dessins annexés dans lesquels :
- la figure 1 est une vue en coupe axiale d'un cadran selon l'invention;
- la figure 2 est une vue de dessus de la face supérieure d'une couche transparente supérieure du cadran selon l'invention :
- la figure 3 est une vue de dessus de la face supérieure d'une couche transparente inférieure du cadran selon l'invention ;
- la figure 4 est une vue de dessus de la face inférieure de la couche transparente inférieure du cadran selon invention ;
- la figure 5 est une vue de dessus du cadran selon invention ;
- la figure 6 est une vue partielle en coupe axiale d'une pièce d'horlogerie comprenant le cadran selon l'invention ; et
- la figure 7 est une vue due détail d'une coupe axiale de la pièce d'horlogerie illustrée à la figure 6 prise dans un autre plan que celui de la figure 6.

En référence à la figure 1, un cadran 1 pour pièce d'horlogerie selon un mode de réalisation particulier de l'invention est formé de deux couches 2, 3 assemblées l'une à l'autre. La première couche 2, ou couche supérieure, est destinée à être située du côté des aiguilles indicatrices de la pièce d'horlogerie. Elle comprend une face supérieure 4 et une face inférieure 5. La deuxième couche 3, ou couche inférieure, est destinée à être située du côté du mouvement de la pièce d'horlogerie. Elle comprend une face supérieure 6 et une face inférieure 7.

Les couches 2, 3 sont réalisées dans des matériaux respectifs différents mais tous deux transparents. Par le terme « transparent » on entend un matériau qui laisse passer la lumière visible, au moins partiellement (de préférence à un niveau d'au moins 50%). Ainsi, le mouvement de la pièce d'horlogerie, ou une partie de celui-ci, peut être rendu visible à travers le cadran 1. La première couche . 2 est faite dans un matériau rigide. C'est cette couche 2 qui confère la rigidité et la solidité au cadran 1. La deuxième couche 3 est, elle, faite dans un matériau souple. De préférence, les couches 2, 3 sont assemblées par l'intermédiaire d'une couche de colle transparente (non visible sur les dessins), située entre la face inférieure 5 de la première couche 2 et la face supérieure fi de la deuxième couche 3.

Chacune des couches 2, 3 porte des inscriptions sur au moins une de ses faces 4, 5, respectivement 6, 7. Les inscriptions sur la première couche 2, en matériau rigide, sont typiquement réalisées par dépôt métallique, par exemple par croissance galvanique, ou par gravure, par exemple par gravure laser. Les inscriptions sur ta deuxième couche 3, en matériau souple, sont elles typiquement réalisées par impression, par exemple par la technique de l'offset ou cette de la taille-douce (intaglio).

Dans un mode de réalisation avantageux de l'invention, la première couche 2 est en verre minéral ou en saphir, de préférence en saphir en raison de la bonne résistance mécanique et de l'inrayabilité de ce matériau, et la deuxième couche 3 est en polymère, de préférence en polypropylène, de préférence encore en polypropylène bi-orienté (BOPP). Le verre minéral, et plus encore le saphir, se prêtent bien aux techniques de dépôt métallique et de gravure. Les polymères, en particulier le polypropylène, se prêtent bien aux techniques d'impression. Les polymères sont en effet généralement suffisamment souples pour passer dans les machines d'imprimerie rotatives et ont généralement une bonne adhérence pour la fixation de l'encre. Des techniques d'impression très précises, utilisées actuellement dans la fabrication des billets de banque et documents sécurisés, peuvent être employées pour inscrire des informations, notamment des informations de sécurité, sur la couche de polymère 3. Pour améliorer encore la fixation de l'encre, l'une au moins des deux faces 6, 7 de la couche de polymère 3, destinée à être imprimée, peut être recouverte d'un enduit; Les polymères transparents étant généralement moins transparents que le verre minéral ou le saphir, la couche en polymère 3 est de préférence moins épaisse que la couche en verre minéral ou saphir 2, comme représenté. Selon un exemple de réalisation, la première couche 2 a une épaisseur de 0,5 mm et la deuxième couche 3 a une épaisseur de 0,1 mm. Conférer à la couche 3 une faible épaisseur augmente en outre sa souplesse et facilite donc l'impression des surfaces 6, 7. Un exemple de film polymère convenant particulièrement pour former la couche 3 est le film Rayoart^{™} CGS commercialisé par la société Innovia Films.

Les inscriptions portées par les couches 2, 3 peuvent comporter notamment :
- des indications telles que graduations, index, chiffres, lettres permettant à l'utilisateur de la pièce d'horlogerie de lire des grandeurs de mesure du temps (heure, minute, seconde, quantième, jour de la semaine, etc.) ou d'autres grandeurs (réserve de marche, etc.) à l'aide d'organes indicateurs tels que des aiguilles 1a tournant au-dessus du cadran (cf. figure 6) ;
- des informations relatives à la marque sous laquelle la pièce d'horlogerie est vendue, aux caractéristiques ou à la qualité de fabrication de la pièce d'horlogerie, au pays dans lequel la pièce d'horlogerie a été fabriquée, etc ;

- des informations de sécurité tels que des micro-textes (textes lisibles uniquement à la loupe), des dessins, des hologrammes, etc. permettant l'authentification de la pièce d'horlogerie ;
- des décorations telles que des dessins ou des images, colorés ou non.

Un exemple de réalisation est illustré aux figures 2 à 5. Dans cet exemple, la première couche 2, réalisée en saphir, porte des inscriptions uniquement sur sa face supérieure 4. La deuxième couche 3, réalisée en polypropylène bi-orienté, porte des inscriptions sur ses faces supérieure 6 et inférieure 7. Les inscriptions de la deuxième couche 3 sont constituées uniquement d'encre d'impression. La face supérieure 6 de cette couche 3 est donc lisse, comme la face inférieure 5 de la première couche 2, ce qui facilite le collage des faces 5, 6 l'une contre l'autre.

En référence à la figure 2, la face supérieure 4 de la première couche 2 porte, dans l'exemple représenté, des inscriptions formées par gravure laser, telles que des chiffres 8. des heures, des indications 9, 10 des quantièmes et des jours de la semaine, et des indications 11 relatives à la marque du fabricant. Les creux formés dans le saphir par la gravure sont de préférence remplis d'encre, par exemple au moyen d'une seringue, pour rendre bien visible les indications 8 à 11, puis la surface 4 est polie. D'autres inscriptions, telles que des indications 12, sont par exemple gravées mais non remplies d'encre. D'autres inscriptions, telles que des micro-textes 13 et un dessin 14, sont elles réalisées par dépôt métallique, par exemple par croissance galvanique, avec plus ou moins de relief.

Comme on peut le voir à la figure 3, la face supérieure 6 de la deuxième couche 3 porte, dans l'exemple représenté, un décor 15, formé ici de traits radiaux, une graduation 16 destinée à permettre la lecture d'une information, ici la réserve de marche, en coopération avec une aiguille indicatrice mobile au-dessus du cadran 1, et un dessin ou figure géométrique, tel qu'un point ou disque 17, formé par de l'encre invisible, c'est-à-dire typiquement de l'encre qui est visible uniquement sous ultra-violets. Le dessin 17 peut être placé sur la surface 6 à la même position que le dessin 14 sur la surface 4 et les dessins 14, 17 peuvent avoir la même dimension. Les inscriptions 15, 16, 17 sont réalisées par exemple par une technique d'impression du type offset ou taille-douce, de préférence taille-douce.

En référence à la figure 4, la face inférieure 7 de la deuxième couche 3 porte, dans l'exemple représenté, un décor comprenant une trame de croix 18 et plusieurs groupes de cercles concentriques 19. Un disque 20 sans inscriptions est ménagé pour rendre visible une partie déterminée du mouvement. Le décor 18,19 est réalisé par exemple par offset ou taille-douce, de préférence taille-douce. La figure 5 montre le cadran 1 en vue de dessus formé des deux couches 2, 3 avec les inscriptions illustrées aux figures 2 à 4.

Les micro-textes 13 et les décors 15, 18, 19, par leur précision et leur finesse, constituent des informations de sécurité permettant d'authentifier la pièce d'horlogerie. Le dessin en encre invisible 17 constitue aussi une telle information de sécurité. Grâce aux différentes surfaces 4, 6, 7 qui portent des inscriptions, et qui sont séparées uniquement par de la matière transparente, le cadran 1 peut comporter un grand nombre d'inscriptions, la distinction entre les inscriptions de différentes surfaces se faisant par l'effet de profondeur et par les effets visuels différents produits par les différentes techniques d'inscription employées pour les couches 2 et 3.

Dans des variantes de réalisation, la couche en verre minéral ou saphir 2 et la couche en polymère 3 pourraient être inversées. Une ou plusieurs autres couches transparentes pourraient être ajoutées. Par exemple, le cadran 1 pourrait être formé de deux couches de verre minéral ou saphir prenant en sandwich une couche de polymère.

La figure 6 montre comment le cadran 1 selon l'invention peut être monté dans la boite de la pièce d'horlogerie. Dans l'exemple représenté, la boîte de la pièce d'horlogerie comprend une lunette 21 dans laquelle est fixée une glace 22, un cercle 23 recevant le mouvement, désigné par 24, un fond 25 muni d'une glace 26 et une carrure 27 entourant le cercle 23 et fixée entre la lunette 21 et le fond 25. Le cercle 23 comporte un filetage supérieur 28 et un filetage inférieur 29 coopérant avec des filetages respectifs de la lunette 21 et du fond 25 pour fixer le cercle 23 à la lunette 21 et au fond 25.

Le cercle 23 comporte une face supérieure annulaire 30 et un rebord annulaire 31 faisant saillie à la périphérie de la face 30 et dont la face extérieure définit le filetage 28. La face 30 et le rebord 31 définissent un logement annulaire entourant la partie supérieure du mouvement 24 et dans lequel est placée une bague de support 32. Sur cette bague de support 32, et au-dessus du mouvement 24, est placé le cadran 1 selon l'invention. L'ensemble cadran 1 et bague de support 32 est maintenu axialement (verticalement) et latéralement par un joint annulaire 33 à section en forme de L disposé et comprimé axialement entre la face supérieure 30 du cercle 23 et une face inférieure 34 d'une saillie intérieure de la lunette 21 et latéralement entre la périphérie de l'ensemble cadran 1 et bague de support 32 et le rebord 33. La partie annulaire horizontale 35 du joint 33, définissant la branche horizontale de la section en L, est reçue dans un dégagement annulaire périphérique 36 pratiqué dans la face inférieure de la bague 32 et est ainsi maintenue entre la bague 32 et le cercle 23, pour positionner axialement le joint 33.

La face 34 de la lunette 21 comporte une entaille annulaire 37 qui reçoit l'extrémité annulaire supérieure 38 du joint 33, c'est-à-dire l'extrémité de la branche verticale de la section en L. L'entaille 37 est définie par deux surfaces planes 39, 40 faisant un angle entre elles (cf. figure 7). La surface 39 exerce une pression sur l'extrémité 38 du joint 33 pendant et après le montage de la lunette 21 sur le cercle 23 pour plier cette extrémité 38 vers l'intérieur de la boîte et ainsi la rabattre contre la face supérieure du cadran 1. Cet état contraint du joint 33 est représenté à la figure 7. A la figure 6, en revanche, le joint 33 est représenté non pas dans son état réel, contraint, mais dans son état de repos où l'extrémité 38 est droite. La surface 40 de l'entaille 37 constitue une butée qui maintent l'extrémité 38 du joint 33 pliée. L'ensemble cadran 1 et bague de support 32 est ainsi serré axialement contre la face supérieure 30 du cercle 23 par le joint 33 lui même comprimé entre le cadran 1 et la lunette 21. L'ensemble cadran 1 et bague de support 32 est également serré latéralement contre la face intérieure du rebord 31 par l'intermédiaire du joint 33, comprimé entre l'ensemble 1, 32 et le rebord 31. De la sorte, une bonne tenue du cadran 1 est assurée, sans soudage ni vissage de celui-ci. Le joint 33 joue en outre le rôle d'absorbeur de chocs, notamment latéraux, pour protéger le cadran 1. Le joint 33 est réalisé dans une matière élastique telle que le caoutchouc naturel ou synthétique Pour positionner angulairement le cadran 1, une goupille 41 chassée dans le cercle 23 traverse la bague de support 32 et coopère avec un alésage correspondant 42 du cadran 1, comme représenté à la figure 7.

## Revendications

1. Cadran pour pièce d'horlogerie, comprenant des première et deuxième couches transparentes (2, 3) faites en des matériaux différents, **caractérisé en ce qu'**il comprend des inscriptions prévues sur au moins une surface (4, 6, 7) de chacune de ces couches.

2. Cadran selon la revendication 1, **caractérisé en ce que** des inscriptions sont prévues sur les deux surfaces (6, 7) d'au moins une (3) des couches (2, 3).

3. Cadran selon la revendication 1 ou 2, **caractérisé en ce que** les inscriptions de l'une au moins des couches (2, 3) comprennent des indications (8, 9, 10, 16) permettant la lecture d'une information en coopération avec au moins un organe indicateur mobile (1a) de la pièce d'horlogerie.

4. Cadran selon la revendication 1 ou 2, **caractérisé en ce que** les inscriptions de chacune des couches (2, 3) comprennent des indications (8, 9, 10, 16) permettant la lecture d'une information en coopération avec au moins un organe indicateur mobile (1a) de la pièce d'horlogerie.

5. Cadran selon l'une quelconque des revendications 1 à 4, **caractérisé en ce que** les inscriptions de l'une au moins des couches (2, 3) comprennent des informations de sécurité (13, 15, 17, 18, 19).

6. Cadran selon la revendication 5, **caractérisé en ce que** les informations de sécurité comprennent au moins un micro-texte (13) et/ou au moins un dessin (15, 17, 18, 19).

7. Cadran selon l'une quelconque des revendications 1 à 6, **caractérisé en ce qu'**il comprend au moins une zone transparente (20) pour rendre visible une partie au moins d'un mécanisme (24) de la pièce d'horlogerie.

8. Cadran selon l'une quelconque des revendications 1 à 7, **caractérisé en ce que** l'une (2) des couches (2, 3) est faite en un matériau plus rigide que celui de l'autre couche (3).

9. Cadran selon la revendication 8, **caractérisé en ce que** les inscriptions prévues sur la couche (2) en un matériau plus rigide comprennent des inscriptions formées par dépôt métallique et/ou par gravure.

10. Cadran selon la revendication 8 ou 9, **caractérisé en ce que** les inscriptions prévues sur l'autre couche (3) comprennent des inscriptions formées par impression.

11. Cadran selon l'une quelconque des revendications 8 à 10, **caractérisé en ce que** la couche (2) en un matériau plus rigide est en verre minéral ou en saphir et l'autre couche (3) est en polymère.

12. Cadran selon la revendication 11, **caractérisé en ce que** la couche (2) en un matériau plus rigide est en saphir.

13. Cadran selon la revendication 11 ou 12, **caractérisé en ce que** le polymère est du polypropylène.

14. Cadran selon l'une quelconque des revendications 1 à 13, **caractérisé en ce que** les couchés (2, 3) sont fixées l'une à l'autre au moyen d'une colle transparente.

15. Pièce d'horlogerie comprenant une boîte et un cadran selon l'une quelconque des revendications 1 à 14, le cadran (1) étant entouré et tenu dans la boite (21-23, 25-27) par un joint (33).

16. Pièce d'horlogerie selon la revendication 15, **caractérisée en ce que** le joint (33) est contraint de telle sorte qu'une de ses extrémités (38) soit pliée et rabattue contre le cadran (1) pour serrer le cadran (1) contre une pièce de support (32, 23) de la pièce d'horlogerie.

## Claims

1. Dial for a timepiece, comprising first and second transparent layers (2, 3) made from different materials, **characterised in that** it comprises inscriptions provided on at least one surface (4, 6, 7) of each of these layers.

2. Dial as claimed in claim 1, **characterised in that** inscriptions are provided on both surfaces (6, 7) of at least one (3) of the layers (2, 3).

3. Dial as claimed in claim 1 or 2, **characterised in that** the inscriptions of at least one of the layers (2, 3) comprise indications (8, 9, 10, 16) making it possible to read information in cooperation with at least one mobile indicator member (1a) of the timepiece.

4. Dial as claimed in claim 1 or 2, **characterised in that** the inscriptions of each of the layers (2, 3) comprise indications (8, 9, 10, 16) making it possible to read information in cooperation with at least one mobile indicator member (1a) of the timepiece.

5. Dial as claimed in any one of claims 1 to 4, **characterised in that** the inscriptions of at least one of the layers (2, 3) comprise security information (13, 15, 17, 18, 19).

6. Dial as claimed in claim 5, **characterised in that** the security information comprises at least one micro-text (13) and/or at least one design (15, 17, 18, 19).

7. Dial as claimed in any one of claims 1 to 6, **characterised in that** it comprises at least one transparent zone (20) to render visible at least a part of a mechanism (24) of the timepiece.

8. Dial as claimed in any one of claims 1 to 7, **characterised in that** one (2) of the layers (2, 3) is made of a material which is more rigid that that of the other layer (3).

9. Dial as claimed in claim 8, **characterised in that** the inscriptions provided on the layer (2) which is made of a more rigid material comprise inscriptions formed by metallic deposition and/or by engraving.

10. Dial as claimed in claim 8 or 9, **characterised in that** the inscriptions provided on the other layer (3) comprise inscriptions formed by printing.

11. Dial as claimed in any one of claims 8 to 10, **characterised in that** the layer (2) which is made of a more rigid material is made of mineral glass or of sapphire and the other layer (3) is made of a polymer.

12. Dial as claimed in claim 11, **characterised in that** the layer (2) which is made of a more rigid material is made of sapphire.

13. Dial as claimed in claim 11 or 12, **characterised in that** the polymer is polypropylene.

14. Dial as claimed in any one of claims 1 to 13, **characterised in that** the layers (2, 3) are fixed to each other by means of a transparent adhesive.

15. Timepiece comprising a case and a dial as claimed in any one of claims 1 to 14, the dial (1) being surrounded and held in the case (21-23, 25-27) by a fixing piece (33).

16. Timepiece as claimed in claim 15, **characterised in that** the fixing piece (33) is constrained so that one of its ends (38) is bent and folded against the dial (1) to clamp the dial (1) against a support piece (32, 23) of the timepiece.

## Patentansprüche

1. Zifferblatt für eine Uhr, das eine erste und eine zweite transparente Schicht (2, 3) umfasst, die aus unterschiedlichen Stoffen hergestellt sind, **dadurch gekennzeichnet, dass** es Beschriftungen umfasst, die auf mindestens einer Fläche (4, 6, 7) jeder dieser Schichten vorgesehen sind.

2. Zifferblatt nach Anspruch 1, **dadurch gekennzeichnet, dass** die Beschriftungen auf den beiden Flächen (6, 7) von mindestens einer (3) der Schichten (2, 3) vorgesehen sind.

3. Zifferblatt nach Anspruch 1 oder 2, **dadurch gekennzeichnet, dass** die Beschriftungen von zumindest einer der Schichten (2, 3) Angaben (8, 9, 10, 16) umfassen, die im Zusammenwirken mit mindestens einem beweglichen Anzeigeorgan (1a) der Uhr ein Ablesen einer Information ermöglichen.

4. Zifferblatt nach Anspruch 1 oder 2, **dadurch gekennzeichnet, dass** die Beschriftungen jeder der Schichten (2, 3) Angaben (8, 9, 10, 16) umfassen, die im Zusammenwirken mit mindestens einem beweglichen Anzeigeorgan (1a) der Uhr das Ablesen einer Information ermöglichen.

5. Zifferblatt nach einem der Ansprüche 1 bis 4, **dadurch gekennzeichnet, dass** die Beschriftungen von zumindest einer der Schichten (2, 3) Sicherheitsinformationen (13, 15, 17, 18, 19) umfassen.

6. Zifferblatt nach Anspruch 5, **dadurch gekennzeichnet, dass** die Sicherheitsinformationen mindestens einen Mikrotext (13) und/oder mindestens ein Muster (15, 17, 18, 19) umfassen.

7. Zifferblatt nach einem der Ansprüche 1 bis 6, **dadurch gekennzeichnet, dass** es mindestens einen transparenten Bereich (20) umfasst, um zumindest einen Abschnitt eines Mechanismus (24) der Uhr sichtbar zu machen.

8. Zifferblatt nach einem der Ansprüche 1 bis 7, **dadurch gekennzeichnet, dass** eine (2) der Schichten (2, 3) aus einem Stoff hergestellt ist, der starrer ist als derjenige der anderen Schicht (3).

9. Zifferblatt nach Anspruch 8, **dadurch gekennzeichnet, dass** die Beschriftungen, die auf der Schicht (2) vorgesehen sind, die aus einem starreren Material ist, Beschriftungen umfassen, die durch Metallauftrag und/oder durch Gravur gebildet sind.

10. Zifferblatt nach Anspruch 8 oder 9, **dadurch gekennzeichnet, dass** die Beschriftungen, die auf der anderen Schicht (3) vorgesehen sind, Beschriftungen umfassen, die durch Druck gebildet sind.

11. Zifferblatt nach einem der Ansprüche 8 bis 10, **dadurch gekennzeichnet, dass** die Schicht (2) aus einem starreren Stoff aus mineralischem Glas oder aus Saphir besteht und die andere Schicht (3) aus Polymer besteht.

12. Zifferblatt nach Anspruch 11, **dadurch gekennzeichnet, dass** die Schicht (2) aus einem starreren Stoff aus Saphir besteht.

13. Zifferblatt nach Anspruch 11 oder 12, **dadurch gekennzeichnet, dass** das Polymer Polypropylen ist.

14. Zifferblatt nach einem der Ansprüche 1 bis 13, **dadurch gekennzeichnet, dass** die Schichten (2, 3) mittels eines transparenten Klebstoffs aneinander befestigt sind.

15. Uhr, die ein Gehäuse und ein Zifferblatt nach einem der Ansprüche 1 bis 14 umfasst, wobei das Zifferblatt (1) im Gehäuse (21 bis 23, 25 bis 27) von einer Dichtung (33) umgeben ist und darin gehalten wird.

16. Uhr nach Anspruch 15, **dadurch gekennzeichnet, dass** die Dichtung (33) derart eingezwängt ist, dass eines ihrer Enden (38) gebogen und gegen das Zifferblatt (1) verstemmt ist, um das Zifferblatt (1) gegen ein Trägerteil (32, 33) der Uhr zu klemmen.
